# FASCICULE DE BREVET EUROPEEN

(11) **EP 1 205 637 B1**
(45) Date de publication et mention de la délivrance du brevet: **09.07.2003**
(21) Numéro de dépôt: 01402865.8
(22) Date de dépôt: 08.11.2001
(51) Int. Cl.: F01D 11/24, F01D 25/12

(54) **Ensemble de ventilation d'un anneau de stator**
Belüftungsvorrichtung für einen Statorring
Ventilating device for stator ring

(30) Priorité: 09.11.2000 FR 0014373
(43) Date de publication de la demande: 15.05.2002
(73) Titulaire: SNECMA MOTEURS, 75015 Paris (FR)
(72) Inventeur: Arilla, Jean-Baptiste, 91450 Soisy sur Seine (FR); Fachat, Thierry, 77550 Moissy-Cramayel (FR)

(56) Documents cités:
- US-A- 4 279 123
- US-A- 5 100 291
- US-A- 5 273 396
- US-A- 5 399 066

## Description

Cet exposé traite d'un ensemble de ventilation d'un anneau de stators tel que defini par le préambule de la revendication 1. un tel ensemble est connu du document US-A-5 399 066 et est destiné à acheminer un gaz à une température déterminée jusqu'à un anneau de stator de turbomachine afin de régler son diamètre et le jeu qu'il fera avec des extrémités d'aubes de rotor tournant en lui.

De tels ensembles de ventilation sont couramment utilisés dans les turboréacteurs et consistent en des conduits se ramifiant à plusieurs reprises et dont les extrémités sont munies de perçages pour souffler du gaz et notamment de l'air à un grand nombre de points, répartis judicieusement, de l'anneau. Les conduits terminaux sont très souvent des rampes courant autour des anneaux, en forme d'arc de cercle et embrassant une partie de leur périmètre. Souvent aussi, le gaz est soufflé en direction axiale, sur des nervures extérieures de l'anneau plutôt que sur l'anneau lui-même, afin que le diamètre soit contrôlé par ces nervures qui sont plus rigides et régissent donc les déformations de l'anneau proprement dit.

L'ensemble qui sera décrit ici se caractérise en ce qu'il est facile à fabriquer, malgré le grand nombre de conduits qu'il faut généralement employer, et à assembler à l'anneau malgré les complications qui peuvent naître de dilatations thermiques différentielles à différents moments de fonctionnement de la machine.

Sous sa forme la plus générale, l'invention concerne ainsi un ensemble de ventilation d'un anneau de stator composé de conduits ramifiés comprenant des conduits d'alimentation, des distributeurs et des rampes adjacentes à l'anneau et munies de perçages de soufflage de gaz dirigés vers l'anneau, caractérisé en ce que les rampes sont composées de paires de demi-coquilles comprenant un flasque et une bordure entourant le flasque, les paires de demi-coquilles étant jointes par les bordures, les distributeurs comprennent des bobines en entretoises entre les rampes et munies de bords d'extrémité façonnés pour s'ajuster sur des ouvertures de joues latérales des flasques.

D'autres aspects caractéristiques et avantages de l'invention apparaîtront plus nettement à la description des figures suivantes :
■ la figure 1 est une vue générale de l'ensemble,
■ la figure 2 est une vue d'un distributeur à la ramification d'un conduit,
■ la figure 3 expose un mode de support de l'ensemble sur l'anneau,
■ et la figure 4 représente un groupe de rampes en coupe près de leur extrémité, ainsi qu'un moyen de maintien sur l'anneau.

Un anneau de stator 1 est associé à un groupe d'ensembles 2 de ventilation conformes à l'invention, dont chacun occupe une portion de la circonférence de l'anneau 1 et comprend un groupe de rampes 3 parallèles et en arc de cercle, un distributeur 4 permettant de répartir de l'air de ventilation entre toutes les rampes 3 et un conduit d'alimentation 5 (visible à la figure 2) abouché au distributeur 4. En général, les conduits d'alimentation 5 se rejoignent après un ou plusieurs autres distributeurs, qui ne sont cependant pas montrés car ils ne font pas l'objet de cette invention ; celle-ci concerne plus spécifiquement l'extrémité des ensembles de ventilation 2, c'est-à-dire leurs parties qui sont proches de l'anneau 1 à ventiler. On remarquera encore des moyens de maintien des rampes 3 sur l'anneau 1, comprenant des règles 6 dont les extrémités sont assujetties à l'anneau 1 et qui couvrent chacun une des extrémités d'un des groupes de rampes 3 en les croisant.

Comme on le voit aussi à la figure 2, chacune des rampes 3 est composée d'une demi-coquille de gauche 7 et d'une demi-coquille de droite 8 dont chacune de celles-ci est assemblée à une de celles-là. Plus précisément, les demi-coquilles 7 et 8 des deux genres comprennent chacune un flasque 9 sensiblement plat et une bordure 10 établie autour du flasque 9, les bordures 10 de paires de demi-coquilles 7 et 8 complémentaires étant mises en prolongement et jointes pour former une rampe unique. Les demi-coquilles 7 et 8 peuvent être fabriquées par une simple opération d'estampage et les liaisons entre les bordures 10 peuvent être exécutées par soudage. Ce mode de fabrication est extrêmement simple et évite d'avoir à usiner des tubes pour les amener aux formes et aux dimensions voulues, ce qui serait probablement beaucoup plus fastidieux. De plus, toutes les demi-coquilles de gauche 7 pourront généralement être construites à partir du même outil que les demi-coquilles de droite 8 qui sont symétriques aux précédentes par le plan de joint. Cette similitude d'ensemble n'exclurait pas certaines dissemblances de détails. Par exemple, les demi-coquilles 7 et 8 pourraient être construites avec des bordures 10 de largeur différente, afin par exemple de privilégier la ventilation par les rampes 3 les plus larges. Un exemple d'application de ce procédé apparaît à la figure 2, où trois rampes 3 ventilent deux nervures 11, la rampe centrale étant placée entre les deux nervures 11 et les ventilant toutes deux, ce qui justifie que sa largeur soit double. Les orifices de soufflage 12 par lesquels l'air s'échappe des rampes 3 sont exécutés à volonté avant ou après l'estampage des demi-coquilles 7 et 8, en n'omettant par exemple que les demi-coquilles d'extrémité, qui ne sont situées devant aucune des nervures 11.

D'autres ouvertures, plus larges, portent la référence 13 et sont exécutées à travers des joues 14 des flasques 9, hormis à une demi-coquilles extrême 10, pour former le distributeur 4. Les joues 14 s'étendent latéralement à partir des centres des flasques 9 dans ce mode de réalisation et leur sont coplanaires. Les extrémités des rampes 3 sont closes par des tôles continues qui leur sont soudées.

Le distributeur 4 comprend encore des bobines 15 en forme de cylindre court servant d'entretoises entre les rampes 3 et avec le conduit d'alimentation 5. Il est souvent avantageux qu'elles soient semblables, mais elles peuvent aussi être différentes notamment en longueur. Elles comprennent généralement des bords 16 à engager dans les ouvertures 13 des rampes 3 pour les maintenir en place, et des collerettes 17 en appui sur les rampes 3 pour définir l'écartement de celles-ci. Le distributeur 4 est constitué quand les bobines 15 ont été soudées aux rampes 3. Toutefois, le conduit de distribution 5 reste généralement distinct du distributeur 4 et peut coulisser dans la bobine 15 d'entrée, un joint d'étanchéité 18 étant cependant ajouté entre eux.

Pour conclure avec la figure 2, on notera qu'une des bobines 15 comprend des faces planes et opposées 19 enserrant l'extrémité 20 (ici élargie) de la nervure 11 que la bobine 15 correspondante surmonte. La réduction du jeu axial entre la bobine 15 et la portion élargie de la nervure 11 contribue à assurer le positionnement axial des distributeurs 4 sur l'anneau 1. Ceci permet d'assurer le positionnement axial du distributeur 4, de régler au plus précis les entrefers entre les rampes 3 et les anneaux de contrôle 11 et de maîtriser au mieux les échanges convectifs créés par le douchage en air des anneaux 11. On notera que la seconde bobine chevauche son anneau avec un jeu axial, ceci pour permettre les dilations relatives entre les boîtiers 4 et le carter 1 sans générer de liaison hyperstatique et de contraintes indésirées.

La constitution de l'ensemble de ventilation en éléments standardisés et soudés entre eux est particulièrement simple et avantageuse. On va maintenant, dans la suite de cet exposé, décrire la façon dont l'ensemble de ventilation 2 est assujetti à l'anneau 1. La figure 3 montre encore que l'extrémité 20 de cette nervure 11 possède une entaille en vé 21 dans laquelle la portion centrale, cylindrique, de la bobine 15 repose en s'auto-centrant, ce qui garantit le distributeur 4 contre les mouvements radiaux et tangents à l'anneau 1 : une mise en position parfaite radiale, tangentielle et en orientation selon l'axe du moteur est réalisée.

Les moyens aux règles 6 vont maintenant être décrits complètement, en liaison à la figure 4 pour montrer comment ils parachèvent le maintien des rampes 3. Des équerres 22 sont liées à une extrémité de l'anneau de stator 1 par des boulons de fixation 23 et comprennent une aile 24 sous une extrémité de la règle 6 ; l'autre extrémité de celle-ci est posée sur un bossage 25 de l'anneau de stator 1. Des boulons 26 et 27 sont vissés à l'aile 24 et au bossage 25. Ils maintiennent les extrémités de la règle 6 sur ceux-ci en comprimant des ressorts 28 s'appuyant sur la règle 6 par des rondelles 29. Un tel montage a la propriété de permettre de mieux maîtriser l'effort d'appui des règles 6 sur les équettes 24 et 25. Si cet effet est excessif, l'assemblage est rigide et ne permet pas la respiration thermique. La meilleure maîtrise vient du fait qu'il est plus facile de calibrer un effort de compression d'un ressort 28 par la hauteur sous collerette de la coupelle 31, que de régler un effort de traction dans un boulon 26 en le serrant au couple. De plus, la règle 6, à laquelle les rampes 3 sont soudées, est ménagée avec des ouvertures 30 larges autour des boulons 26 et 27, de manière à pouvoir se déplacer en glissant axialement et tangentiellement par rapport à l'anneau de stator. Ce montage souple évite donc de produire des contraintes internes excessives dans l'ensemble de ventilation 2, puisque les rampes 3 ont la faculté de se déplacer au-dessus de l'anneau 1 sans exercer trop d'efforts. Ces déplacements relatifs sont dus généralement à des dilatations thermiques différentielles. L'appui d'une des bobines 15 contre l'extrémité 20 de la nervure 11 correspondante offre aussi quelque souplesse en autorisant l'ensemble de ventilation 2 à se déplacer aux extrémités, tout en étant rappelé vers l'anneau 1 de stator et le fond du vé 21 par les ressorts 28. Cette souplesse est précieuse en permettant d'absorber les dilatations thermiques différentielles inévitables avec un tel appareillage.

## Revendications

1. Ensemble de ventilation (2) d'un anneau (1) de stator, composé de conduits ramifiés comprenant des conduits d'alimentation (5), des distributeurs (4) et des rampes (3) adjacentes à l'anneau et munies de perçages (12) de soufflage de gaz dirigés vers l'anneau, les rampes sont composées de paires de demi-coquilles (7, 8) comprenant un flasque (9) et une bordure (10) entourant le flasque, les paires de demi-coquilles étant jointes par les bordures, **caractérisé en ce que** les distributeurs comprennent des bobines (15) en entretoises entre les rampes et munies de bords d'extrémité (16) façonnés pour s'ajuster sur des ouvertures (13) de joues (14) latérales des flasques.

2. Ensemble de ventilation d'un anneau de stator selon la revendication 1, **caractérisé en ce que** les demi-coquilles ont des flasques identiques, mais des bordures pouvant avoir des largeurs différentes.

3. Ensemble de ventilation d'un anneau de stator selon l'une quelconque des revendications 1 ou 2, **caractérisé en ce qu'**il comprend des entailles en vé (21) dans des nervures (11) où viennent s'appuyer en s'auto-centrant les bobines (15), assurant ainsi une mise en position parfaite des distributeurs sur l'anneau (1) radialement, tangentiellement et en orientation selon un axe de moteur.

4. Ensemble de ventilation d'un anneau de stator selon l'une quelconque des revendications 1 à 3, **caractérisé en ce qu'**il comprend, sur une des bobines, des surfaces (19) planes, parallèles aux rampes, d'appui sur une nervure (11) de l'anneau (1) de stator et la nervure (11) s'élargit localement pour réduire le jeu axial avec ladite bobine pour assurer le positionnement axial des distributeurs (4) sur l'anneau (1).

5. Ensemble de ventilation d'un anneau de stator selon l'une quelconque des revendications 1 à 4, **caractérisé en ce qu'**il comprend des règles (6) de maintien des rampes vers l'anneau de stator, couvrant les rampes (3) en les croisant et assujetties à l'anneau de stator.

6. Ensemble de ventilation d'un anneau de stator selon la revendication 5, **caractérisé en ce que** les règles de maintien sont assujetties à l'anneau de stator par des liaisons élastiques en direction de l'anneau de stator.

7. Ensemble de ventilation d'un anneau de stator selon l'une quelconque des revendications 5 ou 6, **caractérisé en ce que** les règles de maintien sont assujetties à l'anneau du stator par des liaisons (26, 27) permettant un déplacement de glissement des règles aux extrémités.

## Patentansprüche

1. Belüftungsvorrichtung (2) für einen Statorring (1), bestehend aus verzweigten Leitungen mit Speiseleitungen (5), Verteilern (4) und Rampen (3), die dem Statorring benachbart und mit auf den Statorring gerichteten Bohrungen (12) zum Einblasen von Gas ausgestattet sind, wobei die Rampen aus Paaren von Halbschalen (7, 8) zusammengesetzt sind, die einen Flansch (9) und eine um den Flansch verlaufende Einfassung (10) umfassen, wobei die Paare von Halbschalen durch die Einfassungen miteinander verbunden sind,
**dadurch gekennzeichnet,**
**daß** die Verteiler Wicklungen (15) als Stege zwischen den Rampen aufweisen, die mit Außenrändern (16) ausgestattet sind, um sich an Öffnungen (13) der seitlichen Wangen (14) der Flansche zu justieren.

2. Belüftungsvorrichtung für einen Statorring nach Anspruch 1, **dadurch gekennzeichnet, daß** die Halbschalen identische Flansche besitzen, wobei die Einfassungen jedoch unterschiedliche Breiten haben können.

3. Belüftungsvorrichtung für einen Statorring nach Anspruch 1 oder 2, **dadurch gekennzeichnet, daß** sie V-förmige Einschnitte in Rippen (11) aufweist, in denen die Wicklungen (15) sich selbstzentrierend abstützen, so daß eine perfekte Position der Verteiler auf dem Statorring (1) radial, tangential und in Richtung einer Motorachse gewährleistet ist.

4. Belüftungsvorrichtung für einen Statorring nach einem der Ansprüche 1 bis 3, **dadurch gekennzeichnet, daß** sie zu den Wicklungen und zu den Rampen parallele, ebene Stützflächen (19) zum Abstützen an einer Rippe (11) des Statorrings (1) aufweist und daß die Rippe (11) sich lokal verbreitert, um das axiale Spiel mit der Wicklung zu reduzieren und die axiale Positionierung der Verteiler (4) auf dem Statorring (1) zu sichern.

5. Belüftungsvorrichtung für einen Statorring nach einem der Ansprüche 1 bis 4, **dadurch gekennzeichnet, daß** sie Halteleisten (6) zum Halten der Rampen gegen den Statorring aufweist, die die Rampen (3) kreuzend überdecken und mit dem Statorring fest verbunden sind.

6. Belüftungsvorrichtung für einen Statorring nach Anspruch 5, **dadurch gekennzeichnet, daß** die Halteleisten durch elastische Verbindungen in Richtung des Statorrings an dem Statorring befestigt sind.

7. Belüftungsvorrichtung für einen Statorring nach einem der Ansprüche 5 oder 6, **dadurch gekennzeichnet, daß** die Halteleisten durch Verbindungen (26, 27) an dem Statorring befestigt sind, die eine Gleitbewegung der Halteleisten an den Enden ermöglichen.

## Claims

1. A device (2) for ventilating a stator ring (1), made up of branched ducts comprising feed ducts (5), splitters (4) and manifolds (3) adjacent to the ring and equipped with gas blowing drillings (12) directed towards the ring, the manifolds being made up of pairs of half shells (7, 8) comprising a shroud (9) and an edging (10) surrounding the shroud, the pairs of half-shells being joined by the edgings, **characterized in that** the splitters comprise spools (15) acting as spacers between the manifolds and equipped with end edges (16) shaped to fit over openings (13) in lateral cheeks (14) of the shrouds.

2. Device for ventilating a stator ring according to Claim 1, **characterized in that** the half shells have identical shrouds but edgings that may have different widths.

3. Device for ventilating a stator ring according to either one of Claims 1 and 2, **characterized in that** it comprises vee notches (21) in ribs (11) on which the spools (15) bear, centring themselves, thus ensuring that the splitters are positioned perfectly on the ring (1) radially, tangentially and orientated along an axis of the engine.

4. Device for ventilating a stator ring according to any one of Claims 1 to 3, **characterized in that** it comprises, on one of the spools, flat surfaces (19), parallel to the manifolds, for pressing against a rib (11) of the stator ring (1), and the rib (11) is locally widened to reduce the axial clearance to the said spool so as to ensure the axial positioning of the splitters (4) on the ring (1).

5. Device for ventilating a stator ring according to any one of Claims 1 to 4, **characterized in that** it comprises strips (6) for holding the manifolds towards the stator ring, covering the manifolds (3) by crossing them, and secured to the stator ring.

6. Device for ventilating a stator ring according to Claim 5, **characterized in that** the holding strips are secured to the stator ring by connections that are elastic in the direction of the stator ring.

7. Device for ventilating a stator ring according to either one of Claims 5 and 6, **characterized in that** the holding strips are secured to the stator ring by connections (26, 27) that allow the strips to move in sliding at the ends.
